# EUROPÄISCHE PATENTSCHRIFT

(11) **EP 1 435 281 B1**
(45) Veröffentlichungstag und Bekanntmachung des Hinweises auf die Patenterteilung: **02.06.2010**
(21) Anmeldenummer: 03029960.6
(22) Anmeldetag: 30.12.2003
(51) Int. Cl.: B27N 3/24

(54) **Verfahren und Presse zur kontinuierlichen Herstellung von Holzwerkstoffplatten**
Method and press for continuous manufacturing of fiberboards from wood
Procédé et presse pour la fabrication en continu de panneaux en fibres lignocellulosiques

(30) Priorität: 30.12.2002 DE 10261730
(43) Veröffentlichungstag der Anmeldung: 07.07.2004
(73) Patentinhaber: Dieffenbacher GmbH + Co. KG, 75031 Eppingen (DE)
(72) Erfinder: Von Haas, Gernot, Dr., 69181 Leimen (DE)
(74) Vertreter: Hartdegen, Anton

(56) Entgegenhaltungen:
- DE-A- 3 133 817
- DE-A- 10 045 681
- DE-A- 10 106 815
- DE-A- 10 123 793
- DE-A- 10 124 928
- US-A- 5 775 214
- US-A1- 2002 036 046
- US-B1- 6 344 101
- US-B1- 6 439 113

## Beschreibung

Die Erfindung betrifft ein Verfahren zur kontinuierlichen Herstellung von Holzwerkstoffplatten nach dem Oberbegriff des Anspruchs 1 und eine kontinuierlich arbeitende Presse nach Anspruch 10.

Ein Verfahren zur kontinuierlichen Herstellung von Holzwerkstoffplatten, insbesondere von Platten im Dickenbereich 1-9 mm, im Trockenverfahren ist bekannt. In der DE 101 63 090 wird beispielsweise solch ein Verfahren beschrieben, wobei mit diesem Verfahren insbesondere Platten mit niedrigen Klebstoffgehalten erzeugt werden können. In der DE 101 09 316 wird ein Verfahren zur kontinuierlichen Herstellung einer Holzwerkstoffplatte mit sehr geringen Presszeiten beschrieben. Dazu wird ein sehr reaktives Klebstoffsystem verwendet. Aus diesen kurzen Presszeiten resultiert ein Vorschub von nahezu 1000 mm/sek. Höhere Vorschübe sind zur Zeit technisch aufgrund von Begrenzungen auf dem Formband nicht möglich. Mit der DE 195 18 879 ist ein Verfahren bekannt geworden, mit dem nach der Vorverdichtung die Spanfasermatte im Einlaufspalt in den folgenden Hauptpress-Strecken mittels flexibler Pressengestelle bzw. und/oder Pressensegmenten eine druckarme Zone dekomprimierend und komprimierend mit einem steilen Steigungs- bzw. Fallwinkel Tangens β und β₁ von circa 0,05 für einen Vertikalhub von 0 bis circa 10 mm ansteigend extrem kurz bei maximaler Produktionsgeschwindigkeit während der Produktion (Online) einsteuerbar ist.
Es hat sich aber herausgestellt, dass die bestehenden Verfahren und Anlagen einige Nachteile bei der Produktion von dünnen Platten aufweisen. Dies betrifft im wesentlichen die erreichte mittlere Dichte und die Oberflächendichte der Platte. Dünnplatten mit 2 - 4 mm Dicke aus dem Nassverfahren werden zum Teil durch Faserplatten gleicher Dicke aus dem Trockenverfahren und durch Spanplatten einer Dicke von etwa 15 mm ersetzt. Die 15 mm Spanplatte nehmen etwa die gleiche Kraft auf wie die Faserplatten. Aber durch die Verwendung der dicken Spanplatten wird das Möbel schwerer, so dass nur ein begrenzter Einsatz möglich ist.
Die dünnen Platten werden vorwiegend als Möbelrückwände und Schubladenböden eingesetzt. Bei dieser Verwendung können sie auch einseitig beschichtet oder lackiert werden. In letzter Zeit setzt sich zunehmend die direkte Lackierung der Plattenoberfläche durch. Der vorher notwendige Schleifvorgang entfällt. Für eine wirtschaftliche direkte Lackierung müssen die Platten jedoch bestimmten Anforderungen genügen. Die Oberflächendichte muss über 1000 kg/m³ betragen und das Dichtemaximum muss direkt an der Oberfläche sein. Bei einer niedrigeren Dichte wird der Lack von der Platte aufgesogen, was durch den vermehrten Lackeinsatz zu höheren Kosten führt.

Bei Trommelpressen nach DE 41 03 342 C1 und DE 42 43 917 C1 konnten mit dem Einbau von Querkorrektur Walzen (sogenannte Nipco Walzen) hinsichtlich der Ausbildung einer höheren Deckschichtdichte und einer gleichmäßigeren Deckschicht-Dichteverteilung über die Plattenbreite verbessert werden. Diese sehr teuren Walzen werden unmittelbar nach dem Einlauf auf einer Länge von bis zu 30 % der Presslänge und nach etwa der Hälfte der Presslänge installiert. Durch diese Walzen kann der spezifische Druck in bestimmten Grenzen, welche durch die Lagerung der großen Presstrommel vorgegeben werden, erhöht werden. Dennoch ist das Dichteprofil nicht gleichmäßig hoch über die Plattenbreite: in der Mitte und am äußersten Rand ist meist ein Dichteabfall, welcher durch die Trommelbiegung und der schlechteren Wärmeeinbringung am äußersten Rand verursacht wird.

Bei den bekannten Trommelpressen und den bekannten Doppelbandpressen ist es trotz einer Mattenbesprühung und oder Deckschichtdampfvorwärmung sehr schwierig, sehr hohe Dichteunterschiede zwischen Deck- und Mittelschicht zu erreichen, da der Wärme- und Druckverlauf während der Heißpressung nicht optimal gesteuert werden kann.

Aus US 2002 036046 A ist ein Verfahren zur Optimierung der Produktionskapazität und der Flexibilität der Produkteigenschaften bei der Herstellung von Span-, Faser- und ähnlichen Platten bekannt geworden. Es werden in einem kontinuierlichen Verfahren verschiedene Parameter vorgeschlagen, insbesondere eine Dampfbehandlung der Pressgutmatte zur Beeinflussung des Dichteprofils, wobei während des Betriebes am Auslass der Heißpresse das Dichteprofil gemessen wird und dieses dazu benutzt wird um den Temperatur- und Feuchtigkeitsgehalt der Pressgutmatte vor der Presse zu verändern um die gewünschte Produktqualität zu optimieren. Eine unterschiedliche Dichteprofileinstellung über die Dicke der Platte wird durch das vorgeschlagene Verfahren angestrebt.

Bei den genannten Trommelpressen kann zwar sehr schnell Druck mit hoher Temperatur aufgebracht werden, aber eine Entlastung nach dem Ausbilden der Deckschicht nach Mattenkontakt ist aufgrund der immer vorhandenen Stahlbandspannung nicht möglich, welches insbesondere bei vorgewärmten Platten wichtig wäre. Da nicht entsprechend entlastet werden kann, ist die Deckschichtdicke zu breit und die Mittelschichtdichte zu hoch ausgebildet.

Auch bei den bestehenden Doppelbandpressen ist eine schnelle Entlastung nach dem Ausbilden der Deckschicht nicht möglich, wodurch ebenfalls die Breite der Deckschichtdichte unnötig groß ausgebildet wird. Die Entlastung ist aufgrund der begrenzten Flexibilität der Heizplatten, also der möglichen Verformung pro Meter Presslänge, nicht möglich. Der Einsatz längerer Pressen bei denen die Flexibilität pro Meter Presslänge geringer sein könnte, ist bei geringen Presszeiten unwirtschaftlich.

Der Erfindung liegt die Aufgabe zugrunde ein Verfahren anzugeben, mit dem bei sehr kurzen Presszeiten dünne Faserplatten mit optimalem Dichteprofil, insbesondere eine hohe Dichte in den Deckschichten mit Dichteunterschied zwischen Deck- und Mittelschicht, hergestellt werden können und eine kontinuierlich arbeitende Presse zu schaffen zur Durchführung des Verfahrens.

Die Lösung dieser Aufgabe für die Herstellung beidseitig höher verdichteter Faserplatten geht aus dem kennzeichnenden Teil des Anspruches 1 wie folgt hervor:
bei der Herstellung von in ihren Deckschichten über 1000 kg/m³ und einer mittleren Dichte unter 750 kg/m³ aufweisenden Faserplatten oder bei der Herstellung von in ihrer Deckschicht über 1000 kg/m³ und einer mittleren Dichte unter 730 kg/m³ aufweisenden und einseitig höher verdichteten Faserplatte wird
die Preßgutmatte mit Dampf vorgewärmt und/oder mit Wasser besprüht, nach Kontaktnahme mit den auf 140° Celsius und mehr aufgeheizten Stahlbändern wird nach 2 Sekunden ein spezifischer Pressdruck von größer 2 N/mm² aufgebracht, der über die Breite im Einlaufbereich nahezu gleichmäßig gehalten wird, nach 3 Sekunden der Kontaktnahme erfolgt eine Druckentlastung auf unter 1 N/mm², wobei vorab die Preßgutmatte auf etwa Fertigplattendicke verdichtet ist und anschließend wird die Druckentlastung auf 0,5 N/mm² weiter abgebaut.

Für diese einseitig verdichteten Faserplatten, insbesondere für sehr dünne Platten, reicht es aus, wenn für die Aushärtung ein alleiniger Wärmeeintrag in die Preßgutmatte von oben erfolgt.

Die Anlage zur Durchführung des Verfahrens umfasst eine Streustation zur Bildung einer zwei oder mehrschichtigen Preßgutmatte auf einem kontinuierlich bewegten Formband, eine Vorbehandlungseinrichtung für die Preßgutmatte zum Einstellen der Wärme und/oder der Feuchte und eine kontinuierlich arbeitende Presse zum Verpressen und Aushärten der Preßgutmatte unter Druck und Wärme.
Für eine kontinuierlich arbeitende Presse besteht die Lösung darin, dass die Presslänge der kontinuierlich arbeitenden Presse geringer als 11 m ist, der Einlaufbereich eine Länge von 1,3 m bis 1,7 m aufweist und im oberen Teil mit einem Gelenk versehen ist, und dass die obere Heizplatte nach 1,8 bis 2,4 m Mattenkontakt für einen Entlastungsstoß den Pressspalt erweiternd ausgebildet ist, wofür die Heizplattendicke zwischen 90-100 mm beträgt und gegenüber den Rollstangen mit flexiblen Abrollplatten versehen ist..

Mit dem Verfahren, und der kontinuierlich arbeitenden Presse gemäß der Erfindung sind dünne Faserplatten bei kürzesten Presszeiten mit hohen Dichteunterschieden zwischen den Deckschichten und der Mittelschicht herstellbar, wobei in den Deckschichten eine Dichte von über 1000 kg/m³ und in der Mittelschicht unter 600 kg/m³, bei einer mittleren Dichte der Platte geringer als 750 kg/m³, erreichbar sind.

Für die Erzeugung hoher Dichten in den Deckschichten ist von Vorteil, wenn die Struktur der Partikel an der Oberfläche des Pressgutes sehr fein sind und kein Staub vorliegt. Sehr gut verwendbar sind dafür sogenannte Mikrofasem, bei denen die Faserstruktur bezüglich der Länge noch erhalten geblieben ist, aber die Zellwände teilweise zerlegt sind, so dass das Lumen der Zelle freigelegt ist. Die Streuung der Deckschichten mit Mikrofasem erfolgt durch eine separate Feingutstreumaschine oder durch eine separierende Streumaschine. Mit diesen Mikrofasem werden neben der geschlossenen Oberfläche noch Biegekräfte übertragen, wodurch höhere Biegefestigkeiten erreicht werden. Grobe Faserbündel oder Leimklumpen werden zweckmäßigerweise vor dem Ablegen aufgelöst und/oder mit einem speziellen Gerät vor der Streuung detektiert.

Der Lackverbrauch beim Direktlackieren einer ganzen Lackstraße hängt von der Stelle auf einer Plattenoberfläche ab, welche die niedrigste Dichte aufweist. Gezielte Überlackierungen Bereiche niedriger Oberflächendichte sind nicht möglich. Zur Erzielung eines niedrigen Lackverbrauchs müssen daher die Platten sowohl über die Breite als auch über die Länge in der Plattenoberfläche eine konstant hohe Dichte aufweisen. Dies wird erreicht, wenn über die Breite im Einlaufbereich der spezifische Pressdruck nahezu gleichmäßig ausgeübt wird.

Mit der im Anspruch 12 beanspruchten kontinuierlich arbeitenden Presse ist eine sehr flexible Anlage geschaffen, mit der es möglich ist, Faserplatten im Dickenbereich von 1-9 mm mit optimalen Dichteprofilen herzustellen. Dafür ist eine entsprechend genaue Aufteilung und Flexibilität über den Weg der Presslänge notwendig. Die Matte wird zunächst im Einlauf auf die Fertigplattendicke oder geringfügig unter Fertigplattendicke verdichtet. Zu diesem Zeitpunkt wird die maximale Druckspannung auf die Matte aufgebracht und die Höhe der Deckschichtdichte ausgebildet. Die Höhe der Deckschichtdichte wird von der Druckspannung sowie der Feuchte und der Temperatur der jeweiligen Mattenschichten beeinflusst. Nur bei einer optimalen Kombination von 9% Feuchte und einer hohen Temperatur ist eine hohe Dichte zu erreichen. Sofort nachdem die maximale Spannung erreicht ist, muss der Weg beibehalten oder geringfügig entlastet werden, um zu verhindern, dass weiter innen liegende Mattenschichten durch eine Feuchte und Temperaturerhöhung weiter verdichtet werden. Nach Ausbilden des Deckschichtmaximas in der gewünschten Breite muss die Matte möglichst schnell so weit entlastet werden, dass nur noch eine Druckspannung geringer 0,5 N/mm² aufgebracht wird, um zu verhindern, dass weitere oberflächennahe Mattenschichten verdichtet werden. Dies ist mit dem erfindungsgemäßen Verfahren und der Anlage mittels des Entlastungsstoßes und der weichen Heizplatten mit einer Dicke zwischen 90 und 100 mm möglich, welcher gemäß der Erfindung 1,8 bis 2,4 m nach Mattenkontakt angeordnet wird. Der Entlastungsstoß kann konstruktiv so ausgeführt werden, dass eine Entlastung um bis zu 2,5 mm möglich ist, wobei die Verbiegung mit diesen weichen Heizplatten und daran anliegenden Abrollplatten nach DE 40 10 308 sowie mittels einem Sprunggelenk zwischen zwei Heizplatten auf sehr kurzer Strecke erreichbar ist.

Demnach sind die Heizplatten nach dem Einlauf bis zum Entlastungsstoß sehr flexibel ausgebildet. Es kann also schon sofort nach dem Einlauf mehr als bei anderen Doppelbandpressen entlastet werden oder die Distanz noch bis zum Entlastungsstoß beibehalten werden, um eine noch höhere und breite Deckschichtspitze zu erreichen. Die hohe Flexibilität der Heizplatten in diesem Bereich erlauben es also den Dichteprofilverlauf in den Deckschichten in einem weiteren Bereich als bisher zu gestalten.

Da gemäß der Erfindung die Presse mit einem Entlastungsstoß dieser Größe ausgestattet ist, kann schneller ein sehr großer Weg zu dem richtigen Zeitpunkt entlastet werden als bei anderen Doppelbandpressen. Damit kann ein U-förmiges Dichteprofil, also ein sehr schnelles Abfallen der Deckschichtdichte zur Mittelschichtdichte erreicht werden.

Die Verdichtung auf das Endmaß der Platte (Zweitverdichtung) wird nach der Erwärmung der Mattenmitte auf etwa 100 °C vorgenommen. Je nach Pressengeschwindigkeit und Plattendicke ist dieser Zeitpunkt bzw. die Entfernung von Pressenbeginn unterschiedlich. Da die Presse sehr kurz ist, muss die Zweitverdichtung ebenfalls auf kurzer Strecke durchgeführt werden. Um die nötige Flexibilität in diesem Bereich zu bekommen, muss die Heizplatte unter 100 mm Dicke ausgeführt werden und der Gestellabstand auf etwa 1000 mm reduziert werden. Als Alternative bzw. als Ergänzung kann die Heizplatte auch unterteilt werden und die Stöße circa ab 5 m als Belastungsstöße ausgeführt werden. Die Belastungsstöße sind bevorzugt nach 5 und 7 m angeordnet. Bei Erreichung einer Temperatur von 100° Celsius in der Mattenmitte und einer Zweitverdichtung mit etwa 3 N/mm² wird die Distanz im Pressspalt nicht mehr geändert und eine Flexibilität der Heizplatten ist nicht mehr erforderlich, daher kann in den letzten beiden Gestellen der Abstand größer ausgeführt werden.

Wesentlich neben der Flexibilität der Heizplatten ist die Temperatur der Stahlbänder bei Mattenkontakt. Die Temperatur muss über 140 °C vorzugsweise 155 °C betragen, damit zu dem Zeitpunkt des maximalen Druckes eine ausreichende Erwärmung der Mattenoberflächen statt gefunden hat. Falls die Matte besprüht wurde, muss das Wasser mit hoher Verdampfungsenthalpie auf sehr kurzer Strecke verdampft werden. Daher muss die Presse gegen die Umgebung, insbesondere aber mit guter Isolierung von Stahlband und Rollstangen im Rücklauf ausgestattet werden. Eine Einlauftrommelbeheizung und eine Rollstangenvorwärmung ist weiterhin von Vorteil. Diese Maßnahmen sind bei einseitig lackierbaren Platten nur im oberen Pressenkörper notwendig. Durch eine gezielt höhere Einstellung der Stahlbandtemperatur auf der Gutseite der Platte (in der Regel obere Seite), lässt sich ebenfalls auf der Gutseite eine höhere Deckschichtdichte erzeugen als auf der unteren Plattenseite. Damit lässt sich die mittlere Dichte der Platte weiter absenken. Für diesen Falls sollte die Stahlbandtemperatur vorzugsweise nur im Einlauf höher eingestellt werden, da sich sonst bei einer niedrigeren Heizplattentemperatur der Unterseite die Presszeit erhöht.

Da die notwendige Temperatur für die Einlauftrommelbeheizung nicht sehr hoch ist, kann ggf. auch eine Dampftrommelbeheizung durchgeführt werden. Die Heizplatten brauchen mit nur einem Heizkreis ausgestattet werden, da bei den dünnen Platten und der kurzen Presse ein großer Temperaturunterschied längs zur Heizplatte nicht notwendig ist.

Durch das Verfahren und die erfindungsgemäße Ausführung der Presse können nunmehr Faserplatten mit einer mittleren Dichte unter 740 kg/m³ und einer Deckschichtdichte von 1040 kg/m³ erzeugt werden, welches bisher auf keiner anderen Presse möglich war. Durch die hohe Stahlbandtemperatur im Einlauf sind auch sehr geringe Presszeiten erreichbar.

Direkt lackierte Platten erfordern eine sehr glatte Oberfläche. Durch Fremdkörper, Leimklumpen oder lokalen Überstreuungen wird häufig der spezifische Druck auf wenigen Zentimetern in der Presse lokal erhöht. Diese Druckspitzen führen im Bereich des maximalen Pressdruckes zu Eindellungen des Stahlbandes. Die Eindellungen mindern den Wert der direkt lackierbaren Platten erheblich. Um Stahlbandeindellungen zu vermeiden, kann zum einen das Stahlband so dick wie möglich ausgeführt werden. Zur Zeit können Stahlbändern mit 3 mm Dicke ohne Probleme ausgeliefert werden. Das dicke Stahlband muss aber nur oben verwendet werden, sofern die Platte nur einseitig lackiert werden soll. Als weitere Maßnahme kann die Heizplatte in dem Bereich des maximalen Druckes weicher gestaltet werden. Dazu werden über die gesamte Heizplattenbreite kleine Zylinder angeordnet, die auf geringer Distanz dem Druck nachgeben.

Bezüglich der Querverformung muss die Presse im Einlaufbereich über die Breite in etwa die gleiche Pressspaltdicke aufweisen, wodurch auch der spezifische Druck über die Breite nahezu konstant ist. Durch den konstanten sp. Druck über die Breite ist auch die Deckschicht gleichmäßig über die Breite ausgebildet. Da die Plattedickenunterschiede nicht sehr groß sind, ist zu Pressenbeginn mit einer Einstellung des Pressspaltes über die Breite eine Produktion problemlos möglich. Diese Einstellung kann zum Beispiel mittels Unterlegen der Heizplatten vorgenommen werden. Am Pressenauslauf muss allerdings zur exakten Dickeneinstellung über die Breite eine Möglichkeit der transversalen Verformung der Heizplatte vorgesehen werden. Dies kann zum Beispiel mittels Multipötte durchgeführt werden.

Weitere vorteilhafte Massnahmen und Ausgestaltungen des Gegenstandes der Erfindung gehen aus den Unteransprüchen und der folgenden Beschreibung mit der Zeichnung hervor.

Es zeigen:
- Figur 1: Eine Anlage in Seitenansicht,
- Figur 2: die Entlastungsstoßvorrichtung in größerem Maßstab nach einem Ausschnitt A aus Figur 1 und
- Figur 3: die Entlastungsstoßvorrichtung in größerem Maßstab in einem Schnitt a-a aus Figur 1.

In der Zeichnung ist die Anlage in Figur 1 in Seitenansicht dargestellt. Im Aufbau findet sich eine Streustation , eine Vorbehandlungseinrichtung und die kontinuierlich arbeitende Presse 3. Mit der Streustation wird entweder eine Drei- oder eine Zweischichtpressgutmatte auf dem gasdurchlässigen Formband 6 aufgestreut, anschließend mit dem Formband 6 über den Einlaufspalt 19 in die kontinuierlich arbeitende Presse 3 eingeführt und dort zu einer Faserplatte 5 verpresst. In der Vorbehandlungsvorrichtung wird die Preßgutmatte 4 mit Dampf vorgewärmt und/oder mit Wasser besprüht.

Nach den Figuren 1 bis 3 besteht die kontinuierlich arbeitende Presse 3 in ihren Hauptteilen aus dem oberen Rahmenteil 7, dem unteren Rahmenteil 8 und diese verbindende Gestelle 20. Zur Einstellung des Pressspaltes 23 werden die im Rahmenteil 8 angeordnete Heizplatten 13 und 14 mittels hydraulischer Zylinderkolbeneinheiten (nicht dargestellt) gegen die untere Heizplatte 12 aufund abbewegt und in der gewählten Stellung arretiert.
Zum Ziehen und Pressen der Preßgutmatte 4 durch die kontinuierlich arbeitende Presse 3 ist ein Stahlband 9 um den unteren Rahmenteil 8 und in Stahlband 10 um den oberen Rahmenteil 7 umlaufend angeordnet und geführt. Die Stahlbänder 9 und 10 werden dabei von Antriebstrommeln 21 und 22 durch den Pressspalt 23 gezogen und am Anfang mittels Einlauftrommeln 17 und 18 umgelenkt. Zur Reibungsminderung zwischen den am unteren Rahmenteil 8 und am oberen Rahmenteil 7 angebrachten Heizplatten 12, 13 und 14 sind den Stahlbändern 9 und 10 ebenfalls umlaufend je ein aus Rollstangen 16 sich bildender Rollstangenteppich vorgesehen. Zur Schonung der Heizplatten 12, 13 und 14 sind an ihnen gehärtete Abrollplatten 15 geringer Dichte angebracht. Die Aufbringung der Abrollplatten 15 an den Heizplatten 12, 13 und 14 geht ausführlich aus der DE 40 10 308 C2 hervor.

Zur Durchführung des Verfahrens gemäß der Erfindung ist die kontinuierlich arbeitende Presse 3 nach dem Einlaufbereich von 1,8 m bis 2,4 m mit einer Entlastungsstoßvorrichtung 11 in oder zwischen zwei Heizplatten 13 und 14 oder 14 und 14 oder 12 und 12 versehen, die den Pressspalt 23 erweiternd ausbildet und wofür die Heizplattendicke zwischen 90 mm und 100 mm beträgt sowie gegenüber der Rollstangen 16 mit flexiblen Abrollplatten 15 versehen ist. Für einen Entlastungsstoß und/oder einen Belastungsstoß auf die Preßgutmatte 4 sind ein oder mehrere Ausnehmungen 28 in oder zwischen zwei Heizplatten 12, 13 und 14 vorgesehen, in die mehrere Druckeinheiten eingelassen angeordnet sind, wobei über die Druckzylinder 27, Druckkolben 26, Druckstössel 25 und Druckelemente 24 ein partieller sehr hoher oder partiell sehr niedriger Druck einsteuerbar ist.

### Bezugszeichenliste: DP 1288 EP

- 3.: Kontinuierlich arbeitende Presse
- 4.: Preßgutmatte
- 5.: Faserplatte
- 6.: Formband
- 7.: Oberes Rahmenteil
- 8.: Unteres Rahmenteil
- 9.: Unteres Stahlband
- 10.: Oberes Stahlband
- 11.: Entlastungsstoßvorrichtung
- 12.: Untere Heizplatte
- 13.: Heizplatte
- 14.: Obere Heizplatte
- 15.: Abrollplatte
- 16.: Rollstangen
- 17.: Untere Einlauftrommel
- 18.: Obere Einlauftrommel
- 19.: Einlaufspalt
- 20.: Gestell
- 21.: Untere Antriebstrommel
- 22.: Obere Antriebstrommel
- 23.: Pressspalt
- 24.: Druckelemente
- 25.: Druckstössel
- 26.: Druckkolben
- 27.: Zylinder
- 28.: Ausnehmung

## Patentansprüche

1. Verfahren zur kontinuierlichen Herstellung von 1 bis 9 mm dicken Holzwerkstoffplatten, insbesondere Faserplatten aus Holz und anderen lignozellulosehaltigen Materialien nach dem Trockenverfahren, bei dem aus einer Streustation auf ein sich kontinuierlich bewegendes Formband eine mit reaktivem Bindemittel versetzte Pressgutmatte gebildet wird, die nach Einführung zwischen die um einen oberen und unteren Rahmenteil umlaufend geführten Stahlbänder einer kontinuierlich arbeitenden Presse unter Anwendung von Druck und Wärme zu einem Plattenstrang oder einer endlosen Holzwerkstoffplatte ausgehärtet wird, **gekennzeichnet durch** folgende Verfahrensschritte bei der Herstellung von in ihren Deckschichten über 1000 kg/m³ und einer mittleren Dichte unter 750 kg/m³ aufweisenden Faserplatten oder bei der Herstellung von in ihrer Deckschicht über 1000 kg/m³ und einer mittleren Dichte unter 730 kg/m³ aufweisenden und einseitig höher verdichteten Faserplatten::
1.1 die Preßgutmatte wird mit Dampf vorgewärmt und/oder mit Wasser besprüht,
1.2 nach Kontaktnahme mit den auf 140° Celsius und mehr aufgeheizten Stahlbändern wird nach 2 Sekunden ein spezifischer Pressdruck von größer 2 N/mm² aufgebracht, der über die Breite im Einlaufbereich nahezu gleichmäßig gehalten wird,
1.3 nach 3 Sekunden der Kontaktnahme erfolgt eine Druckentlastung auf unter 1 N/mm², wobei vorab die Preßgutmatte auf etwa Fertigplattendicke verdichtet ist und
1.4 anschließend wird die Druckentlastung auf 0,5 N/mm² weiter abgebaut.

2. Verfahren nach Anspruch 1, **dadurch gekennzeichnet, dass** die Streuung der Deckschichten oder der oberen Deckschicht allein zur Bildung der Preßgutmatte mit sehr feinen Holzpartikeln (Mikrofasern) erfolgt.

3. Verfahren nach Anspruch 1 oder Anspruch 2, **dadurch gekennzeichnet, dass** die Streuung der Deckschichten mit Mikrofasern durch eine separate Feingutstreumaschine oder durch eine separierende Streumaschine erfolgt.

4. Verfahren nach Anspruch 1 und den Ansprüchen 2 und 3, **dadurch gekennzeichnet, dass** grobe Faserbündel oder Leimklumpen vor dem Ablegen aufgelöst und/oder mit einem speziellen Gerät vor der Streuung detektiert werden.

5. Verfahren nach Anspruch 1 und den Anspruchen 2 bis 4, **dadurch gekennzeichnet, dass** die Preßgutmatte mit einer Feuchte von unter 9% in die kontinuierlich arbeitende Presse eingeführt wird.

6. Verfahren nach den Ansprüchen 1 bis 5, **dadurch gekennzeichnet, dass** bei Erreichung einer Temperatur von 100° C in der Mitte der Preßgutmatte eine Zweitverdichtung mit etwa 3 N/mm² bis zur Aushärtung erfolgt.

7. Verfahren nach Anspruch 1 und den Ansprüchen 2 bis 6, **dadurch gekennzeichnet, dass** ein Belastungsstoß auf die Preßgutmatte innerhalb der Länge der kontinuierlich arbeitenden Presse zwischen 5 m und 7 m erfolgt.

8. Verfahren nach Anspruch 1 und den Ansprüchen 2 bis 7, **dadurch gekennzeichnet, dass** mehrere Belastungsstöße auf die Preßgutmatte innerhalb der Länge der kontinuierlich arbeitenden Presse zwischen 5 m und 7 m erfolgen.

9. Verfahren nach Anspruch 1 und den Ansprüchen 2 bis 8, **dadurch gekennzeichnet, dass** die Aushärtung der Preßgutmatte für eine Faserplatte mit einseitig erhöhter Deckschichtdichte nur mit Wärmeeintrag von oben erfolgt.

10. Kontinuierlich arbeitende Presse zur Durchführung des Verfahrens nach den Ansprüchen 1 bis 9 bestehend aus einem unteren und oberen Rahmenteil (7, 8), zweier um die Rahmenteile umlaufend geführten, die Preßgutmatte (4) durch die Presse (3) ziehenden Stahlbänder (9, 10), wobei die Stahlbänder über mitumlaufende Rollstangen (16) an Heizplatten (12, 13, 14) der Rahmenteile (7, 8) abgestützt sind, **dadurch gekennzeichnet, dass** die Presslänge der kontinuierlich arbeitenden Presse (3) weniger als 11 m beträgt, der Einlaufbereich eine Länge von 1,3 m bis 1,7 m aufweist und im oberen Teil mit einem Gelenk versehen ist, und dass die obere Heizplatte (14) nach 1,8 bis 2,4 m Mattenkontakt für einen Entlastungsstoß (11) den Pressspalt (23) erweiternd ausgebildet ist, wofür die Heizplattendicke zwischen 90 -100 mm beträgt und gegenüber den Rollstangen (16) mit flexiblen Abrollplatten (15) versehen ist.

11. Kontinuierlich arbeitende Presse nach Anspruch 10, **dadurch gekennzeichnet, dass** der Entlastungsstoß (11) zwischen zwei Heizplatten (Einlaufheizplatte 13 und Heizplatte 14) angeordnet ist und mittels hydraulischer Presszylinder (26, 27) zu einem Versatz der Heizplatten (13 und 14) um bis zu 2,5 mm den Pressspalt (23) erweiternd einstellbar ist.

12. Kontinuierlich arbeitende Presse nach den Ansprüchen 10 und 11, **dadurch gekennzeichnet, dass** für die Entlastung zwischen den beiden Heizplatten (13, 14) ein Sprunggelenk mit federelastischer Kupplung angeordnet ist.

13. Kontinuierlich arbeitende Presse nach den Ansprüchen 10 und 12, **dadurch gekennzeichnet, dass** die Stahlbänder (9, 10) und die Rollstangen (16) im Rücklauf durch eine Heizeinrichtung geführt sind.

14. Kontinuierlich arbeitende Presse nach den Ansprüchen 10 bis 13, **dadurch gekennzeichnet, dass** die Stahlbänder (9,10) und die Rollstangen (16) im Rücklauf gegen die Umgebung isoliert sind.

15. Kontinuierlich arbeitende Presse nach den Ansprüchen 10 bis 14, **dadurch gekennzeichnet, dass** die Stahlbänder (9,10) mit den Rollstangen (16) über eine beheizte Einlauftrommel (18) gemeinsam in den Einlaufbereich geführt sind.

16. Kontinuierlich arbeitende Presse nach den Ansprüchen 10 bis 16, **dadurch gekennzeichnet, dass** ein Belastungsstoß nach circa 5 m ab Mattenkontakt einsteuerbar ist.

17. Kontinuierlich arbeitende Presse nach den Ansprüchen 10 bis 16, **dadurch gekennzeichnet, dass** mehrere Belastungsstöße zwischen 5 m und 7 m ab Mattenkontakt einsteuerbar sind.

18. Kontinuierlich arbeitende Presse nach den Ansprüchen 10 bis 17, **dadurch gekennzeichnet, dass** die Stahlbänder (9, 10) eine Dicke von 3 mm und mehr aufweisen.

19. Kontinuierlich arbeitende Presse nach den Ansprüchen 10 bis 18, **dadurch gekennzeichnet, dass** zur Herstellung einer zweischichtigen Faserplatte mit einer Deckschichtverdichtung die kontinuierlich arbeitende Presse folgende Merkmale aufweist:
19.1 die unteren Heizplatten (12) sind durchgehend ohne Sprunggelenk und Vorrichtung für einen Entlastungsstoß (11) ausgeführt,
19.2 die unteren Heizplatten (12) sind nur wenig oder gar nicht beheizt,
19.3 das untere Stahlband (9) mit zugehörigen Rollstangen (16) sind nicht beheizt,
19.4 die untere Einlauftrommel (17) ist nicht beheizt ausgeführt und
19.5 das untere Stahlband (9) weist eine geringere Dicke als das obere Stahlband (10) auf.

20. Kontinuierlich arbeitende Presse nach den Ansprüchen 10 bis 19, **dadurch gekennzeichnet, dass** zur Kalibrierung der Faserplatte (5) im Auslauf eine Multipoteinwirkung auf die Heizplatten (12, 14) einsteuerbar ist.

21. Kontinuierlich arbeitende Presse nach den Ansprüchen 10 bis 20, **dadurch gekennzeichnet, dass** nur ein Heizkreis vorgesehen ist.

22. Kontinuierlich arbeitende Presse nach Anspruch 10, **dadurch gekennzeichnet, dass** zur Erzeugung partiell sehr hoher Drücke von 4 bis 8 N/mm² auf die Pressgutmatte (4) eine oder mehrere über die Breite (b) der Heizplatten (12, 14) reichende Ausnehmungen (28) vorgesehen sind, in die mehrere Druckeinheiten (24, 25, 26, 27) eingelassen angeordnet sind, wobei über Druckzylinder (27), Druckkolben (26), Druckstössel (25) und Druckelement (24) einer gegenüber dem mittleren Heizplattendruck erhöhter partieller Druck auf das Pressgut/Pressgutmatte (4) einsteuerbar ist.

23. Kontinuierlich arbeitende Presse nach Anspruch 10, **dadurch gekennzeichnet, dass** zur Erzeugung partiell sehr niedriger Drücke auf die Pressgutmatte (4) eine oder mehrere über die Breite (b) der Heizplatten (12, 14) reichende Ausnehmungen (28) vorgesehen sind, in die mehrere Druckeinheiten (24, 25, 26, 27) eingelassen angeordnet sind, wobei über Druckzylinder (27), Druckkolben (26), Druckstössel (25) und Druckelement (24) einer gegenüber dem mittleren Heizplattendruck verringerter partieller Druck auf das Pressgut bzw. die Pressgutmatte (4) einsteuerbar ist.

24. Kontinuierlich arbeitende Presse nach den Ansprüchen 10, 22 und 23, **dadurch gekennzeichnet, dass** die Ausnehmungen (28) für die Druckeinheiten (24, 25, 26, 27) nur im vorderen Teil der kontinuierlich arbeitende Presse (3) vorgesehen sind.

## Claims

1. A method for the continuous production of wood-based boards with a thickness of 1 to 9 mm, especially fiberboards made of wood and other lignocellulose-containing materials, according to the drying method, in which a compressed-material mat which is laced with a reactive binding agent is formed which is hardened into a strand of boards or an endless wood-based board after the insertion between the steel bands of a continuously working press under application of pressure and heat, which steel bands are guided in a revolving manner about an upper and bottom frame part, **characterized by** the following method steps in the production of fiberboards having over 1000 kg/m³ in their cover layers and a mean density beneath 750 kg/m³ or in the production of fiberboards compressed higher on one side and having over 1000 kg/m³ in their cover layers and a mean density beneath 730 kg/m³:
1.1 the compressed-material mat is preheated with steam and/or sprayed with water;
1.2 after making contact with the steel bands heated up to 140° Celsius or more a specific pressing pressure of higher than 2N/mm² is applied after 2 seconds which is held virtually evenly over the width in the entry area;
1.3 after three seconds of making contact there is a pressure relief to under 1 N/mm², with the compressed-material mat being compressed to approximately the thickness of the finished board, and
1.4 subsequently the pressure relief is further reduced to 0.5 N/mm².

2. A method according to claim 1, **characterized in that** the dispersion of the cover layers or the upper cover layer occurs alone for forming the compressed-material mat with very fine wood particles (microfibers).

3. A method according to claim 1 or claim 2, **characterized in that** the dispersion of the cover layers with microfibers occurs by a fine-material dispersing machine or a separating dispersing machine.

4. A method according to claim 1 and claims 2 and 3, **characterized in that** coarse fiber bundles or lumps of adhesive are dissolved prior to depositing and/or are detected with a special device before dispersion.

5. A method according to claim 1 and the claims 2 to 4, **characterized in that** the compressed material mat is introduced with a humidity of under 9% into the continuously working press.

6. A method according to one of the claims 1 to 5, **characterized in that** a second compression with approx. 3 N/mm² up to hardening occurs upon reaching a temperature of 100°C in the middle of the compressed-material mat.

7. A method according to claim 1 and claims 2 to 6, **characterized in that** a loading jolt occurs on the compressed-material mat within the length of the continuously working press between 5 m and 7 m.

8. A method according to claim 1 and claims 2 to 7, **characterized in that** several loading jolts occur on the compressed-material mat within the length of the continuously working press between 5 m and 7 m.

9. A method according to claim 1 and claims 2 to 8, **characterized in that** the hardening of the compressed-material mat for a fiberboard with unilaterally increased cover layer density occurs only with heat introduction from above.

10. A continuously working press for performing the method according to the claims 1 to 9, consisting of a bottom and upper frame part (7, 8), two steel bands (9, 10) which are guided in a revolving manner about the frame parts and draw the compressed-material mat (4) through the press (3), with the steel bands being supported via co-revolving roller bars (16) on heating plates (12, 13, 14) of the frame parts (7, 8), **characterized in that** the pressing length of the continuously working press (3) is less than 11 m, the entry region has a length of 1.3 m to 1.7 m and is provided in the upper part with a joint, and the upper heating plate (14) is arranged to expand the press nip after 1.8 to 2.4 m of mat contact for a relief joint (11), for which purpose the thickness of the heating plate is between 90 and 100 mm and is provided in relation to the roller bars (16) with flexible rolling plates (15).

11. A continuously working press according to claim 10, **characterized in that** the relief joint (11) is arranged between two heating plates (entry heating plate 13 and heating plate 14) and is adjustable to expand the press nip (23) by means of hydraulic pressing cylinders (26, 27) to an offset of the heating plates (13 and 14) by up to 2.5 mm.

12. A continuously working press according to the claims 10 and 11, **characterized in that** an ankle joint with spring-elastic coupling is arranged for the relief between the two heating plates (13, 14).

13. A continuously working press according to the claims 10 and 12, **characterized in that** the steel bands (9, 10) and the roller bars (16) are guided through a heating device in return travel.

14. A continuously working press according to the claims 10 to 13, **characterized in that** the steel bands (9, 10) and the roller bars (10) are insulated against the ambient environment in return travel.

15. A continuously working press according to the claims 10 to 14, **characterized in that** the steel bands (9, 10) are jointly guided into the entry region with the roller bars (16) over a heated entry drum (18).

16. A continuously working press according to the claims 10 to 16, **characterized in that** a loading jolt can be activated after approx. 5 m from contact with the mat.

17. A continuously working press according to the claims 10 to 16, **characterized in that** several loading jolts can be activated between 5 m and 7 m from contact with the mat.

18. A continuously working press according to the claims 10 to 17, **characterized in that** the steel bands (9, 10) have a thickness of 3 mm and more.

19. A continuously working press according to the claims 10 to 18, **characterized in that** for producing a two-layer fiberboard with cover layer compression the continuously working press has the following features:
19.1 the bottom heating plates (12) are arranged continually without ankle joint and apparatus for a relief joint (11);
19.2 the bottom heating plates (12) are heated only very little or not at all;
19.3 the bottom steel band (9) with associated roller bars (16) is not heated;
19.4 the bottom entry drum (17) is arranged in a non-heated way, and
19.5 the bottom steel band (9) has a lower thickness than the upper steel band (10).

20. A continuously working press according to the claims 10 to 19, **characterized in that** for the purpose of calibrating the fiberboard (5) in the outlet region the action of multiple potentiometers on the heating plates can be triggered.

21. A continuously working press according to the claims 10 to 20, **characterized in that** only one heating circuit, is provided.

22. A continuously working press according to claim 10, **characterized in that** for generating partly very high pressures of 4 to 8 N/mm² on the compressed-material mat (4) one or several recesses (28) are provided which reach across the width (b) of the heating plates (12, 14) and in which several pressure units (24, 25, 26, 27) are Incorporated, wherein a partial pressure which is increased in relation to the mean heating plate pressure can be applied via a pressure cylinder (27), pressure piston (26), pressure ram (25) and pressure element (24) on the pressing material/compressed-material mat (4).

23. A continuously working press according to claim 10, **characterized in that** for generating partly very low pressures on the compressed-material mat (4) one or several recesses (28) are provided which reach across the width (b) of the heating plates (12, 14) and in which several pressure units (21, 25, 26, 27) are incorporated, wherein a partial pressure which is reduced in relation to the mean heating plate pressure can be applied via a pressure cylinder (27), pressure piston (26), pressure ram (25) and pressure element (24) on the pressing material/compressed-material mat (4).

24. A continuously working press according to claims 10, 22 and 23, **characterized in that** the recesses (28) for the pressure units (24, 25, 26, 27) are provided only in the front part of the continuously working press (3).

## Revendications

1. Procédé pour la fabrication en continu de panneaux de matériau à base de bois épais de 1 à 9 mm, en particulier de panneaux de fibres de bois et d'autres matériaux contenant de la lignocellulose selon le procédé par séchage, dans lequel un tapis de matière à presser additionné d'un liant réactif est formé sur une bande de formage à partir d'un poste d'épandage et durci, après introduction entre les bandes en acier d'une presse fonctionnant en continu qui circulent en continu autour d'une partie de cadre supérieure et d'une partie de cadre inférieure, sous l'action de pression et de chaleur, pour donner un lé de panneau ou une plaque de matériau à base de bois sans fin,
**caractérisé en ce qu'**il comprend les étapes de procédé suivantes pour la fabrication de panneaux de fibres ayant une densité supérieure à 1000 kg/m3 dans leurs couches de couverture et une densité moyenne inférieure à 750 kg/m3 ou pour la fabrication de panneaux de fibres ayant une densité supérieure à 1000 kg/m3 dans la couche de couverture et une densité moyenne inférieure à 730 kg/m3 et plus fortement compactés sur une face :
1.1 le tapis de matière à presser est préchauffé avec de la vapeur et/ou arrosé d'eau,
1.2 après le contact avec les bandes en acier chauffées à 140°C ou plus, une pression spécifique supérieure à 2 N/mm² est exercée après 2 secondes et maintenue presque uniforme sur toute la largeur dans la zone d'entrée,
1.3 après 3 secondes de contact, la pression est réduite à moins de 1 N/mm², le tapis de matière à presser étant au préalable compacté approximativement jusqu'à l'épaisseur du panneau final, et
1.4 la pression est ensuite réduite encore jusqu'à 0,5 N/mm².

2. Procédé selon la revendication 1, **caractérisé en ce que** l'épandage des couches de couverture ou de la seule couche de couverture supérieure pour former le tapis de matière à presser est effectué avec des particules de bois très fines (microfibres).

3. Procédé selon la revendication 1 ou 2, **caractérisé en ce que** l'épandage des couches de couverture de microfibres est réalisé avec une machine d'épandage fin séparée ou une machine d'épandage à séparation.

4. Procédé selon la revendication 1 et les revendications 2 et 3, **caractérisé en ce que** les gros faisceaux de fibres ou les grumeaux de colle sont dissociés avant la dépose et/ou détectés avant l'épandage avec un appareil spécial.

5. Procédé selon la revendication 1 et les revendications 2 à 4, **caractérisé en ce que** le tapis de matière à presser est introduit dans la presse fonctionnant en continu avec une humidité inférieure à 9 %.

6. Procédé selon les revendications 1 à 5, **caractérisé en ce que** lorsque la température de 100°C est atteinte au milieu du tapis de matière à presser, un compactage secondaire sous 3 N/mm² environ est effectué jusqu'au durcissement.

7. Procédé selon la revendication 1 et les revendications 2 à 6, **caractérisé en ce qu'**un coup de bélier de charge est exercé sur le tapis de matière à presser sur la longueur de la presse fonctionnant en continu entre 5 m et 7 m.

8. Procédé selon la revendication 1 et les revendications 2 à 7, **caractérisé en ce que** plusieurs coups de bélier de charge sont exercés sur le tapis de matière à presser sur la longueur de la presse fonctionnant en continu entre 5 m et 7 m.

9. Procédé selon la revendication 1 et les revendications 2 à 8, **caractérisé en ce que** le durcissement du tapis de matière à presser est effectué seulement avec un apport de chaleur par le haut pour un panneau de fibres ayant une densité de couche de couverture augmentée d'un seul côté.

10. Presse fonctionnant en continu pour la mise en oeuvre du procédé selon les revendications 1 à 9, composée de parties de cadre inférieure et supérieure (7, 8) et de deux bandes d'acier (9, 10) guidées en continu autour des parties de cadre et tirant le tapis de matière à presser (4) à travers la presse (3), lesquelles bandes d'acier s'appuient par des barres à rouleaux (16) tournant en même temps sur des plaques chauffantes (12, 13, 14) des parties de cadre (7, 8), **caractérisée en ce que** la longueur de pressage de la presse fonctionnant en continu (3) est inférieure à 11 m, la zone d'entrée a une longueur de 1,3 m à 1,7 m et présente une articulation dans la partie supérieure, et **en ce que** la plaque chauffante supérieure (14) est conçue pour élargir l'intervalle de pressage (23) après 1,8 m à 2,4 m de contact avec le tapis en vue d'un coup de décharge (11), ce pour quoi l'épaisseur de la plaque chauffante est comprise entre 90 et 100 mm et elle est dotée de plaques de roulement (15) flexibles vis-à-vis des barres à rouleaux (16).

11. Presse fonctionnant en continu selon la revendication 10, **caractérisée en ce que** le coup de bélier de décharge (11) est disposé entre deux plaques chauffantes (plaque chauffante d'entrée 13 et plaque chauffante 14) et réglable au moyen de vérins de pressage cylindriques (26, 27) pour décaler les plaques chauffantes (13 et 14) afin d'élargir l'intervalle de pressage (23) de jusqu'à 2,5 mm.

12. Presse fonctionnant en continu selon les revendications 10 et 11, **caractérisée en ce qu'**une articulation à ressaut avec un accouplement élastique est prévue entre les deux plaques chauffantes (13, 14) pour la décharge.

13. Presse fonctionnant en continu selon les revendications 10 et 12, **caractérisée en ce que** les bandes d'acier (9, 10) et les barres à rouleaux (16) sont guidées au retour à travers un dispositif chauffant.

14. Presse fonctionnant en continu selon les revendications 10 à 13, **caractérisée en ce que** les bandes d'acier (9, 10) et les barres à rouleaux (16) sont isolées de l'environnement au retour.

15. Presse fonctionnant en continu selon les revendications 10 à 14, **caractérisée en ce que** les bandes d'acier (9, 10) sont guidées en même temps que les barres à rouleaux (16) dans la zone d'entrée via un tambour d'entrée chauffé (18).

16. Presse fonctionnant en continu selon les revendications 10 à 16, **caractérisée en ce qu'**un coup de bélier de charge peut être déclenché après environ 5 m à partir du contact du tapis.

17. Presse fonctionnant en continu selon les revendications 10 à 16, **caractérisée en ce que** plusieurs coups de bélier de charge peuvent être déclenchés entre 5 m et 7 m à partir du contact du tapis.

18. Presse fonctionnant en continu selon les revendications 10 à 17, **caractérisée en ce que** les bandes d'acier (9, 10) présentent une épaisseur de 3 mm et plus.

19. Presse fonctionnant en continu selon les revendications 10 à 18, **caractérisée en ce que** pour fabriquer un panneau de fibres en deux couches avec compactage de la couche de couverture, la presse fonctionnant en continu présente les caractéristiques suivantes :
19.1 les plaques chauffantes inférieures (12) sont réalisées de façon continue sans articulation de ressaut ni dispositif pour un coup de bélier de décharge (11);
19.2 les plaques chauffantes (12) sont peu ou pas du tout chauffées ;
19.3 la bande d'acier inférieure (9) avec les barres à rouleaux (16) correspondantes ne sont pas chauffées ;
19.4 le tambour d'entrée inférieur (17) n'est pas chauffé et
19.5 la bande d'acier inférieure (9) a une épaisseur intérieure à celle de la bande d'acier supérieure (10).

20. Presse fonctionnant en continu selon les revendications 10 à 19, **caractérisée en ce qu'**en vue du calibrage du panneau de fibres (5), une action à multipotentiel sur les plaques chauffantes (12, 14) peut être déclenchée à la sortie.

21. Presse fonctionnant en continu selon les revendications 10 à 20, **caractérisée en ce qu'**un seul circuit de chauffage est prévu.

22. Presse fonctionnant en continu selon la revendication 10, **caractérisée en ce que** pour produire des pressions partielles très élevées de 4 à 8 N/mm² sur le tapis de matière à presser (4), il est prévu une ou plusieurs ouvertures (28) s'étendant sur la largeur (b) des plaques chauffantes (12, 14), dans lesquelles sont disposées plusieurs unités de pression (24, 25, 26, 27), des cylindres de compression (27), des pistons de compression (26), des poussoirs de compression (25) et un élément de compression (24) permettant d'exercer une pression partielle augmentée par rapport à la pression moyenne des plaques chauffantes sur la matière à presser/le tapis de matière à presser (4).

23. Presse fonctionnant en continu selon la revendication 10, **caractérisée en ce que** pour produire des pressions partielles très basses sur le tapis de matière à presser (4) il est prévu une ou plusieurs ouvertures (28) s'étendant sur la largeur (b) des plaques chauffantes (12, 11), dans lesquelles sont disposées plusieurs unités de pression (24, 25, 26, 27), des cylindres de compression (27), des pistons de compression (26), des poussoirs de compression (25) et un élément de compression (24) permettant d'exercer une pression partielle réduite par rapport à la pression moyenne des plaques chauffantes sur la matière à presser/le tapis de matière à presser (4).

24. Presse fonctionnant en continu selon les revendications 10, 22 et 23, **caractérisée en ce que** les ouvertures (28) pour les unités de pression (24, 25, 26, 27) no sont prévues que dans la partie antérieure de la presse fonctionnant en continu (3).
